# EUROPÄISCHE PATENTSCHRIFT

(11) **EP 1 063 088 B1**
(45) Veröffentlichungstag und Bekanntmachung des Hinweises auf die Patenterteilung: **03.12.2003**
(21) Anmeldenummer: 00112767.9
(22) Anmeldetag: 16.06.2000
(51) Int. Cl.: B41F 35/00

(54) **Einrichtung und Verfahren zum Glätten von Siebdruckschablonen**
Device and method for smoothing screen printing forms
Dispositif et méthode pour lisser des pochoirs sérigraphiques

(30) Priorität: 21.06.1999 AT 108599
(43) Veröffentlichungstag der Anmeldung: 27.12.2000
(73) Patentinhaber: Peter Zimmer KEG, 6330 Kufstein (AT)
(72) Erfinder: Zimmer peter, A-6330 Kufstein (AT)
(74) Vertreter: Torggler, Paul Norbert, Dr.

(56) Entgegenhaltungen:
- DE-A- 4 224 511

## Beschreibung

Die vorliegende Erfindung betrifft eine Einrichtung sowie ein Verfahren zum Glätten von Siebdruckschablonen, insbesondere Rundschablonen.

Siebdruckschablonen bestehen aus Nickelfolie, die so dünn ist, daß sie im Arbeitsprozeß oder durch Unachtsamkeiten des Bedienpersonals leicht zerknittert werden kann. Knitterstellen stören jedoch den gleichmäßigen Musterauftrag, weshalb sie vor einer Wiederverwendung der Siebdruckschablone beseitigt werden müssen.

Die erfindungsgemäße Einrichtung löst diese Aufgabe dadurch, daß eine druckfeste und formstabile, vorzugsweise als drehbare Auflagewalze ausgebildete Auflage für die Schablone sowie eine Düseneinheit zum Aufspritzen eines Flüssigkeitsstrahles auf die Schablone unter hohem Druck vorgesehen sind, wobei die Schablone zumindest im Arbeitsbereich der Düseneinheit auf der Auflage aufliegt.

Das erfindungsgemäße Verfahren sieht vor, daß auf eine auf einer druckfesten und formstabilen Auflage aufliegende Schablone Flüssigkeit unter hohem Druck aufgespritzt wird.

Die erfindungsgemäße Einrichtung sowie das zugehörige Verfahren gehen von Einrichtungen aus, die zum Entfernen eines für Bemusterungszwecke auf die Außenseite der Siebdruckschablone aufgetragenen Lackes verwendet werden. Bei diesem als "Strippen" bezeichneten Vorgang ist es bekannt, Wasser unter hohem Druck auf die Siebdruckschablone aufzuspritzen. Eine entsprechende Einrichtung ist beispielsweise in der DE 42 24 511 A1 gezeigt. Bei der bekannten Einrichtung wird die Auflagewalze durch einen aufblasbaren Stützschlauch gebildet, der von einer dünnen Metallfolie umgeben ist. Dies hat zur Folge, daß die Auflagewalze unter dem Druck des auftreffenden Flüssigkeitsstrahles deformiert wird, weshalb bei der bekannten Einrichtung zu den bereits vorhandenen Knitterstellen während des "Strippens" meist zusätzliche Knitterstellen hinzukommen.

Bildet man hingegen die Auflage aus druckfestem und formstabilem Material aus, so erhält man ein hartes und unnachgiebiges Widerlager, auf dem die aufgelegte Schablone durch die Einwirkung des Flüssigkeitsstrahles geglättet wird. Die Ausbildung der Auflage als Auflagewalze ist konstruktiv besonders vorteilhaft.

Der Glättungseffekt tritt insbesondere bei Drücken oberhalb von 1000 bar auf, wobei bevorzugt ein Druck von etwa 2000 bar verwendet wird.

Als entsprechend hartes Widerlager hat sich eine Auflage bzw. Auflagewalze aus Edelstahl bewährt. Es können aber auch andere harte Materialien, wie beispielsweise eine mit Hartchrom veredelte Walze eingesetzt werden.

Eine optimale Glättwirkung wird erzielt, wenn der Abstand zwischen der Düsenspitze der Düseneinheit und der auf der Auflagewalze aufliegenden Schablone zwischen 5 mm und 20 mm, vorzugsweise zwischen 8 mm und 10 mm liegt.

Um die erfindungsgemäße Einrichtung für beliebige Schablonengrößen verwenden zu können, ist es günstig, wenn die Einrichtung unterhalb der Auflagewalze einen Freiraum für einen frei unterhalb der Auflagewalze herabhängenden Schablonenabschnitt aufweist. Durch den Freiraum unterhalb der Auflagewalze ist es möglich, die Auflagewalze relativ klein zu dimensionieren, sodaß selbst bei der kleinsten Rundschablonengröße nur ein Teil der Schablone auf der Auflagewalze aufliegt, wogegen ein frei herabhängender Schablonenabschnitt unterhalb der Auflagewalze Platz findet. Es kann somit eine einheitliche Auflagewalze für alle Rundschablonengrößen verwendet werden.

Durch die erfindungsgemäße Einrichtung wird nicht nur ein Glätten der Schablonen erzielt, sondern auch ein Abtragen des für Bemusterungszwecke aufgebrachten Lackes, wie dies bereits bekannt ist. In diesem Zusammenhang ist es günstig, wenn unterhalb der Auflagewalze für den frei herabhängenden Schablonenabschnitt eine Spüleinrichtung vorgesehen ist. Die Funktion der Spüleinrichtung ist es, abgelöste Farbpartikel vom frei hängenden Schablonenabschnitt zu entfernen.

Um ein sattes Anliegen der Schablone im Arbeitsbereich der Düseneinheit sicherzustellen, kann vorzugsweise genau eine Anpreßwalze zum Anpressen der Schablone an die Auflagewalze vorgesehen sein. Zur Anpassung an verschiedene Schablonenbreiten ist es vorteilhaft, wenn die Anpreßwalze mittels Zusatzelementen in der Breite veränderbar ist.

Günstig ist es, wenn die Auflagewalze Anschläge bildende Bereiche mit geringfügig vergrößertem Durchmesser aufweist. Die beiden Anschläge bilden eine seitliche Begrenzung für die auf die Auflagewalze aufgeschobene Schablone, wodurch ein seitliches "Herunterwandern" der Schablone im Zuge der Drehbewegung der Auflagewalze vermieden wird. Zur Anpassung an verschiedene Schablonenbreiten ist es vorteilhaft, wenn zumindest einer der Bereiche verschiebbar, vorzugsweise als verschiebbare Hülse ausgebildet ist.

Weiters kann vorgesehen sein, daß die Auflagewalze einseitig eingespannt bzw. gelagert ist. Die fliegende Anordnung der Auflagewalze ermöglicht es, die Rundschablonen von der freien Seite her in axialer Richtung auf die Auflagewalze aufzuschieben.

Weitere Einzelheiten und Merkmale der vorliegenden Erfindung ergeben sich aus der nachfolgenden Figurenbeschreibung. Dabei zeigt:
Fig. 1 eine teilweise geschnittene Vorderansicht einer erfindungsgemäßen Einrichtung,
Fig. 2 eine dazugehörige Seitenansicht,
Fig. 3 eine weitere Seitenansicht von der gegenüberliegenden Seite und
Fig. 4a und 4b ein Detail eines besonderen Ausführungsbeispiels.

Zentrales Element der in den Figuren 1 bis 3 gezeigten erfindungsgemäßen Einrichtung ist die Auflagewalze 2. Auf diese Auflagewalze 2 werden die zu reinigenden Schablonen 1, 1' aufgeschoben. Die Auflagewalze 2 ist als Rohr ausgebildet und besteht aus rostfreiem Edelstahl, wodurch sie in hohem Maße druckfest und formstabil ist.

Um die Auflagewalze 2 in Drehbewegung zu versetzen, ist eine Antriebseinheit 21 vorgesehen, die mittels eines Riemens 22 mit der Auflagewalze 2 in Verbindung steht. Die Drehgeschwindigkeit der Auflagewalze 2 ist variabel einstellbar und liegt vorzugsweise im Bereich von etwa einer Umdrehung pro Sekunde.

Die Auflagewalze 2 ist am Grundgestell 10 fliegend angeordnet, d.h. sie ist lediglich auf einer Seite eingespannt bzw. gelagert. Hierzu sind Lagerwalzen 23 vorgesehen, die an einer ersten Stelle vierfach und an einer weiteren Stelle zweifach vorgesehen sind. Die fliegende Anordnung der Auflagewalze 2 ist insofern wesentliche, als die zu reinigende Schablone 1, 1' vom freien Ende her problemlos auf die Auflagewalze 2 aufgeschoben werden kann.

Die Auflagewalze 2 weist zwei Bereiche 2a mit geringfügig vergrößertem Durchmesser auf. Diese Bereiche bilden Anschläge für die aufgelegte Schablone 1, 1' und verhindern ein seitliches "Herunterwandern" im Zuge der Drehbewegung der Auflagewalze 2. Der Bereich 2a am freien Ende der Auflagewalze 2 ist zudem als gerundeter Bug ausgebildet, wodurch das Einfädeln der Schablone 1, 1' auf die Auflagewalze 2 erleichtert wird.

In den Figuren sind zwei unterschiedliche Schablonen 1, 1' eingezeichnet, die sich in ihrem Umfang unterscheiden und somit unterschiedlich weit in den Freiraum unterhalb der Auflagewalze 2 hinunterhängen. Der dazugehörige frei herabhängende Schablonenabschnitt ist mit 1a, 1a' bezeichnet. Der Durchmesser der Auflagewalze 2 ist günstigerweise etwas kleiner als der Durchmesser der kleinsten zu reinigenden Schablone 1, 1', sodaß alle Schablonengrößen problemlos auf die Auflagewalze 2 aufgeschoben werden können.

Die Aufspritzung von Flüssigkeit erfolgt mittels der Düseneinheit 4, über die Wasser mit oder ohne Zusätze unter hohem Druck aufgespritzt wird. Der Druck liegt im Bereich von 1000 bis 2500 bar, wobei vorzugsweise mit etwa 2000 bar gearbeitet wird. Der optimale Abstand von der Düsenspitze 40 zur Schablone 1, 1' liegt zwischen 5 mm und 20 mm, genauer zwischen 8 mm und 10 mm. Die Bereitstellung der Flüssigkeit erfolgt über eine nicht gezeigte Hochdruckpumpe, die an das Zuführrohr 41 angeschlossen wird. Der hohe Druck ist insofern wesentlich, als dadurch die Schablone 1, 1' nicht nur in bekannter Weise gereinigt, sondern gleichzeitig auch geglättet wird. Dies geschieht im Zusammenwirken mit der harten, aus Edelstahl ausgebildeten Auflagewalze 2, auf der die Schablone 1, 1' aufliegt. Nach der Bearbeitung auf der erfindungsgemäßen Einrichtung ist die Schablone 1, 1' somit nicht nur von jeglicher Schablonenbeschichtung befreit, sondern weist auch keine Knitterstellen mehr auf.

Außerdem ist zu erwähnen, daß der Umfang der Auflagewalze ebenfalls gereinigt wird, damit auch an diesem keine Partikel die satte Anlage der Schablone an der Auflagewalze unterbrechen.

Beim Aufspritzen der Flüssigkeit wird einerseits die Auflagewalze 2 gedreht, wobei die Schablone 1, 1' durch den Anpreßdruck der Flüssigkeit mitbewegt wird. Gleichzeitig führt die Düseneinheit 4 eine Vorschubbewegung durch, wofür eine Antriebseinheit 44 vorgesehen ist. Die Düseneinheit 4 ist mittels Führungsstangen 42 und Führungsrollen 43 geführt, wobei die Verbindung zwischen der Antriebseinrichtung 44 und der Düseneinheit 4 über einen Zahnriemen 46 erfolgt. Dieser wird an einer Umlenkrolle 45 umgelenkt. Alternativ zum gezeigten Antrieb ist jedoch auch ein Zugspindelantrieb oder ähnliches vorstellbar.

Der Vorschub ist auf die Umdrehungsgeschwindigkeit der Auflagewalze 2 sowie die Düsenstrahlbreite abgestimmt, damit sich eine geschlossene Fläche ergibt, die durch den Wasserstrahl bearbeitet wurde. Die geschlossene Fläche ist aus sich geringfügig überlappenden Spiralstreifen gebildet.

Der Flüssigkeitsstrahl trifft im wesentlichen im Zenit auf die Auflagewalze 2 auf, wobei eine leichte Schrägstellung in bezug auf die Vertikale möglich ist.

Um die vom Düsenstrahl losgelösten Lackpartikel sicher von der Schablone 1, 1' zu entfernen, ist weiters eine Spüleinrichtung 5 vorgesehen. Diese Spüleinrichtung 5 ist als perforiertes Rohr ausgebildet, durch das von der Innenseite her Flüssigkeit auf die Schablone 1, 1' aufgespritzt wird. Die Flüssigkeit, vorzugsweise Wasser, wird im Sammelbecken 51 gesammelt und kann nach Durchlaufen einer Feinfilteranlage wiederverwendet werden. Auf diese Weise wird der Wasserverbrauch gering gehalten.

Um die Schablone 1, 1' sicher auf der Auflagewalze 2 zu positionieren, ist eine Anpreßwalze 3 vorgesehen, welche lediglich in Fig. 2 eingezeichnet ist. Die Anpreßwalze 3 erstreckt sich im Bereich zwischen den Bereichen 2a mit vergrößertem Durchmesser der Auflagewalze 2 und preßt somit die Schablone 1, 1' über ihre gesamte Breite an die Auflagewalze 2 an. Die Anpreßwalze 3 wird seitlich von Armen 31 gehalten, die um eine Achse 32 schwenkbar sind. Durch Federn 33 wird die Anpreßwalze 3 in ihren Endlagen gehalten.

Eine spezielle Ausbildung der Anpreßwalze 3 ist in den Fig. 4a und 4b gezeigt. Zur optimalen Anpassung an die Schablonenbreite ist eine Vielzahl von Zusatzelementen 34 vorgesehen, die an die Anpreßwalze 3 angeschoben werden können. Zudem ist der einen seitlichen Anschlag bildende Bereich 2a als verschiebbare Hülse ausgebildet.

Das erfindungsgemäße Prinzip eignet sich auch, um ebene Schablonen zu glätten. Dabei muß abweichend vom vorstehenden Ausführungsbeispiel eine ebene Auflage statt der Auflagewalze verwendet werden.

## Patentansprüche

1. Einrichtung zum Glätten von Siebdruckschablonen, insbesondere Rundschablonen, **dadurch gekennzeichnet, daß** eine druckfeste und formstabile, vorzugsweise als drehbare Auflagewalze (2) ausgebildete Auflage für die Schablone (1, 1') sowie eine Düseneinheit (4) zum Aufspritzen eines Flüssigkeitsstrahles auf die Schablone (1, 1') unter hohem Druck vorgesehen sind, wobei die Schablone (1, 1') zumindest im Arbeitsbereich der Düseneinheit (4) auf der Auflage aufliegt.

2. Einrichtung nach Anspruch 1, **dadurch gekennzeichnet, daß** der Druck zwischen 1000 und 2500 bar, vorzugsweise bei etwa 2000 bar liegt.

3. Einrichtung nach Anspruch 1 oder 2, **dadurch gekennzeichnet, daß** die Auflage bzw. Auflagewalze (2) aus Metall, vorzugsweise Edelstahl besteht.

4. Einrichtung nach einem der Ansprüche 1 bis 3, **dadurch gekennzeichnet, daß** der Abstand zwischen der Düsenspitze (40) der Düseneinheit (4) und der auf der Auflagewalze (2) aufliegenden Schablone (1, 1') zwischen 5 mm und 20 mm, vorzugsweise zwischen 8 mm und 10 mm liegt.

5. Einrichtung nach einem der Ansprüche 1 bis 4, **dadurch gekennzeichnet, daß** die Einrichtung unterhalb der Auflagewalze (2) einen Freiraum für einen frei unterhalb der Auflagewalze (2) herabhängenden Schablonenabschnitt (1a, 1a') aufweist.

6. Einrichtung nach Anspruch 5, **dadurch gekennzeichnet, daß** unterhalb der Auflagewalze (2) für den frei herabhängenden Schablonenabschnitt (1a, 1a') eine Spüleinrichtung (5) vorgesehen ist.

7. Einrichtung nach einem der Ansprüche 1 bis 6, **dadurch gekennzeichnet, daß** die Düseneinheit (4) oberhalb der Auflagewalze (2) angeordnet ist und der Flüssigkeitsstrahl im wesentlichen vertikal ausgerichtet ist.

8. Einrichtung nach einem der Ansprüche 1 bis 7, **dadurch gekennzeichnet, daß** vorzugsweise genau eine Anpreßwalze (3) zum Anpressen der Schablone (1) an die Auflagewalze (2) vorgesehen ist.

9. Einrichtung nach Anspruch 8, **dadurch gekennzeichnet, daß** die Anpreßwalze (3) mittels Zusatzelementen (34) in der Breite veränderbar ist.

10. Einrichtung nach einem der Ansprüche 1 bis 9, **dadurch gekennzeichnet, daß** die Auflagewalze (2) Anschläge bildende Bereiche (2a) mit geringfügig vergrößertem Durchmesser aufweist.

11. Einrichtung nach Anspruch 10, **dadurch gekennzeichnet, daß** zumindest einer der Bereiche (2a) verschiebbar, vorzugsweise als verschiebbare Hülse ausgebildet ist.

12. Einrichtung nach einem der Ansprüche 1 bis 11, **dadurch gekennzeichnet, daß** die Auflagewalze (2) einseitig eingespannt bzw. gelagert ist.

13. Einrichtung nach einem der Ansprüche 1 bis 12, **dadurch gekennzeichnet, daß** der durch die Düseneinheit (4) aufgespritzte Flüssigkeitsstrahl zum Entfernen der Schablonenbeschichtung ausgebildet ist.

14. Einrichtung nach Anspruch 6, **dadurch gekennzeichnet, daß** die Spüleinrichtung (5) als Spritzeinrichtung ausgebildet ist.

15. Einrichtung nach einem der Ansprüche 1 bis 14, **dadurch gekennzeichnet, daß** die Auflagewalze (2) aus druckfestem und formstabilem Material besteht.

16. Verfahren zum Glätten von Siebdruckschablonen, insbesondere Rundschablonen, **dadurch gekennzeichnet, daß** auf eine auf einer druckfesten und formstabilen Auflage aufliegende Schablone (1, 1') Flüssigkeit unter hohem Druck aufgespritzt wird.

17. Verfahren nach Anspruch 16, **dadurch gekennzeichnet, daß** der Druck zwischen 1000 und 2500 bar, vorzugsweise bei etwa 2000 bar liegt.

18. Verfahren nach Anspruch 16 oder 17, **dadurch gekennzeichnet, daß** die Auflage als Auflagewalze (2) ausgebildet ist, die während des Aufspritzens gedreht wird, wobei die Schablone (1, 1') mitbewegt wird.

19. Verfahren nach Anspruch 18, **dadurch gekennzeichnet, daß** auf die selbe Auflagewalze (2) wahlweise zwei Schablonen (1, 1') unterschiedlicher Größe auflegar sind, wobei jeweils ein Schablonenabschnitt (1a, 1a') frei unterhalb der Auflagewalze (2) herabhängt.

## Claims

1. Device for smoothing printing screens for silk screen printing, in particular rotary screens, **characterised in that** a compression-resistant and dimensionally stable support, preferably developed as a rotatable support roller (2), for the screen (1, 1') as well as a nozzle unit (4) for spraying a jet of liquid onto the screen (1, 1') at high pressure are provided, the screen (1, 1') lying on the support at least in the working area of the nozzle unit (4).

2. Device according to claim 1, **characterised in that** the pressure is between 1000 and 2500 bar, preferably approx. 2000 bar.

3. Device according to claim 1 or 2, **characterised in that** the support or support roller (2) is made of metal, preferably high-grade steel.

4. Device according to one of claims 1 to 3, **characterised in that** the distance between the nozzle tip (40) of the nozzle unit (4) and the screen (1, 1') lying on the support roller (2) is between 5 mm and 20 mm, preferably between 8 mm and 10 mm.

5. Device according to one of claims 1 to 4, **characterised in that** beneath the support roller (2) the device has a free space for a screen section (1a, 1a') freely suspended beneath the support roller (2).

6. Device according to claim 5, **characterised in that** a rinsing device (5) is provided beneath the support roller (2) for the freely suspended screen section (1a, 1a').

7. Device according to one of claims 1 to 6, **characterised in that** the nozzle unit (4) is arranged above the support roller (2) and the jet of liquid is essentially vertically directed.

8. Device according to one of claims 1 to 7, **characterised in that** exactly one pressure roller (3) is preferably arranged for pressing the screen (1) against the support roller (2).

9. Device according to claim 8, **characterised in that** the width of the pressure roller (3) can be changed by means of additional elements (34).

10. Device according to one of claims 1 to 9, **characterised in that** the support roller (2) has areas (2a) with slightly increased diameter which form stops.

11. Device according to claim 10, **characterised in that** at least one of the areas (2a) is developed to be displaceable, preferably as a displaceable sleeve.

12. Device according to one of claims 1 to 11, **characterised in that** the support roller (2) is clamped or housed on one side.

13. Device according to one of claims 1 to 12, **characterised in that** the jet of liquid which is sprayed through the nozzle unit (4) is developed to remove the screen coating.

14. Device according to claim 13, **characterised in that** the rinsing device (5) is in the form of a spray device.

15. Device according to one of claims 1 to 14, **characterised in that** the support roller (2) consists of a compression-resistant and dimensionally stable material.

16. Process for smoothing printing screens for silk screen printing, in particular rotary screens, **characterised in that** liquid is sprayed at high pressure onto a screen (1, 1') lying on a compression-resistant and dimensionally stable support.

17. Process according to claim 16, **characterised in that** the pressure is between 1000 and 2500 bar, preferably approx. 2000 bar.

18. Process according to claim 16 or 17, **characterised in that** the support is developed as a support roller (2), which is rotated during the spraying, the screen (1, 1') being entrained.

19. Process according to claim 18, **characterised in that** two screens (1, 1') of different sizes can be placed randomly on the same support roller (2), a respective section of screen (1a, 1a') being suspended freely beneath the support roller (2).

## Revendications

1. Dispositif pour lisser des pochoirs pour sérigraphie, en particulier des pochoirs ronds, **caractérisé en ce qu'**il est prévu un support résistant à la pression et indéformable, de préférence conçu comme un cylindre de support rotatif (2), pour le pochoir (1, 1'), et une unité d'injection (4) pour projeter un jet de liquide sur le pochoir (1, 1') avec une pression élevée, le pochoir (1, 1') étant posé sur le support au moins dans la zone de travail de l'unité d'injection (4).

2. Dispositif selon la revendication 1, **caractérisé en ce que** la pression est située entre 1000 et 2500 bar, et est de préférence d'environ 2000 bar.

3. Dispositif selon la revendication 1 ou 2, **caractérisé en ce que** le support ou le cylindre de support (2) est en métal, de préférence en acier spécial.

4. Dispositif selon l'une des revendications 1 à 3, **caractérisé en ce que** la distance entre la pointe d'injection (40) de l'unité d'injection (4) et le pochoir (1, 1') posé sur le cylindre de support (2) est située entre 5 mm et 20 mm, de préférence entre 8 mm et 10 mm.

5. Dispositif selon l'une des revendications 1 à 4, **caractérisé en ce que** le dispositif présente, au-dessous du cylindre de support (2), un espace libre pour une section de pochoir (1a, 1a') qui pend librement au-dessous dudit cylindre (2).

6. Dispositif selon la revendication 5, **caractérisé en ce qu'**il est prévu, au-dessous du cylindre de support (2), pour la section de pochoir (1a, 1a') qui pend librement, un dispositif de rinçage (5).

7. Dispositif selon l'une des revendications 1 à 6, **caractérisé en ce que** l'unité d'injection (4) est disposée au-dessus du cylindre de support (2) et le jet de liquide est dirigé sensiblement à la verticale.

8. Dispositif selon l'une des revendications 1 à 7, **caractérisé en ce qu'**il est prévu, de préférence avec précision, un cylindre presseur (3) pour presser le pochoir (1) contre le cylindre de support (2).

9. Dispositif selon la revendication 8, **caractérisé en ce que** la largeur du cylindre presseur (3) peut être modifiée grâce à des éléments supplémentaires (34).

10. Dispositif selon l'une des revendications 1 à 9, **caractérisé en ce que** le cylindre de support (2) présente des zones (2a) à diamètre légèrement plus grand qui forment des saillies.

11. Dispositif selon la revendication 10, **caractérisé en ce que** l'une au moins des zones (2a) est conçue pour être mobile, de préférence comme un manchon mobile.

12. Dispositif selon l'une des revendications 1 à 11, **caractérisé en ce que** le cylindre de support (2) est serré ou monté unilatéralement.

13. Dispositif selon l'une des revendications 1 à 12, **caractérisé en ce que** le jet de liquide projeté par l'unité d'injection (4) est conçu pour éliminer le revêtement des pochoirs.

14. Dispositif selon la revendication 6, **caractérisé en ce que** le dispositif de rinçage (5) est conçu comme un dispositif de pulvérisation.

15. Dispositif selon l'une des revendications 1 à 14, **caractérisé en ce que** le cylindre de support (2) se compose d'une matière résistante à la pression et indéformable.

16. Procédé pour lisser des pochoirs pour sérigraphie, en particulier des pochoirs ronds, **caractérisé en ce qu'**un liquide est projeté avec une pression élevée sur un pochoir (1, 1') posé sur un support résistant à la pression et indéformable.

17. Procédé selon la revendication 16, **caractérisé en ce que** la pression est située entre 1000 et 2500 bar et est de préférence d'environ 2000 bar.

18. Procédé selon la revendication 16 ou 17, **caractérisé en ce que** le support est conçu comme un cylindre de support (2) que l'on fait tourner pendant la pulvérisation, le pochoir (1, 1') étant entraîné avec lui.

19. Procédé selon la revendication 18, **caractérisé en ce que** sur un même cylindre de support (2), on peut poser au choix deux pochoirs (1, 1') de tailles différentes, une section de pochoir (1a, 1a') pendant librement au-dessous du cylindre de support (2).
